# FASCICULE DE BREVET EUROPEEN

(11) **EP 0 065 893 B1**
(45) Date de publication et mention de la délivrance du brevet: **06.02.1985**
(21) Numéro de dépôt: 82400758.7
(22) Date de dépôt: 27.04.1982
(51) Int. Cl.: G21K 5/00, G21K 1/02

(54) **Ensemble radiogène comportant une bride destinée à assembler une gaine équipée et un dispositif limiteur de faisceau**
Bestrahlungsgerät mit einem Flansch zum Zusammenbau eines Strahlergehäuses und einer Strahlbegrenzungsvorrichtung
Irradiation apparatus including a flange suitable for the assembly of a source enclosure and a beam limiting device

(30) Priorité: 08.05.1981 FR 8109229
(43) Date de publication de la demande: 01.12.1982
(73) Titulaire: THOMSON-CSF, 75008 Paris (FR)
(72) Inventeur: Le Sonn, Marcel, F-75379 Paris Cedex 08 (FR)
(74) Mandataire: Barbin le Bourhis, Joel

## Description

L'invention concerne un ensemble radiogène pour équipement radiologique.

L'installation d'un équipement de radiologie comprenant un ensemble radiogène pose un certain nombre de problèmes, dont en particulier celui de l'alignement des axes de fonctionnement de chacun des éléments associés.

L'ensemble radiogène, généralement situé au-dessus d'un plan d'examen, coopère avec au moins un détecteur de rayonnement X situé sous le plan d'examen, celui-ci pouvant être par exemple un amplificateur de luminance, un sériographe ou une cassette radiographique.

Dans tous les cas, ce détecteur de rayonnement X est le seul élément dont la position dans le statif puisse être considérée comme centrée d'origine; il faut donc procéder au positionnement de l'ensemble radiogène, de telle sorte que le faisceau de rayonnement X qu'il émet produise un champ de rayonnement parfaitement centré sur le plan supérieur du détecteur de rayonnement X choisi. Une importante difficulté réside dans le fait que la source de rayonnement X est rarement parfaitement alignée avec l'axe de la fenêtre de la gaine dans laquelle elle est montée; de ce fait, le dispositif limiteur du faisceau, qui est généralement un diaphragme directement fixé à la gaine à l'aide de repères mécaniques, n'assure pas au faisceau les qualités géométriques requises. Ce défaut doit être compensé par une variation des positions relatives de la gaine équipée et du diaphragme, de sorte que l'axe du faisceau coïncide avec la direction de référence du faisceau de rayonnement X.

Compte tenu également des masses importantes à manipuler, ces conditions rendent les opérations d'alignement longues, délicates et non sans risques pour le technicien du fait des temps importants d'émission du rayonnement X nécessités par ces réglages.

Ces problèmes se retrouvent avec la même acuité lors du remplacement pour une cause quelconque de la gaine équipée ou du diaphragme.

La présente invention concerne un ensemble radiogène dont l'agencement lui permet de résoudre certains des inconvénients présentés par les matériels connus.

Cet agencement lui permet notamment de résoudre les problèmes d'alignements précédemment décrits grâce à des moyens simples et de manipulation aisée.

Selon l'invention, un ensemble radiogène comportant une bride destinée à assembler une gaine équipée et un dispositif limiteur de faisceau, associés en fonctionnement à un ou plusieurs détecteurs de rayonnement situés dans un statif de radiologie, est caractérisé en ce que la gaine équipée et le dispositif limiteur du faisceau sont fixés à la bride, indépendamment l'un de l'autre, et en ce que cette bride est réglable en position et comporte un moyen de positionnement constitué par un évidement contenant provisoirement un accessoire d'un moyen d'alignement permettant de positionner la bride par rapport au détecteur de rayonnement, ledit évidement contenant, en fonctionnement, un moyen de centrage solidaire du dispositif limiteur de faisceau, afin de déterminer dans un premier temps le positionnement de cette bride par rapport à l'axe de fonctionnement de l'un des détecteurs de rayonnement et, dans un deuxième temps, de permettre l'alignement sur cet axe des axes de fonctionnement de la gaine équipée et du dispositif limiteur du faisceau.

L'invention sera mieux comprise à l'aide des explications qui vont suivre et des figures jointes, parmi lesquelles:
- la fig. 1 représente schématiquement, avec une vue en coupe partielle, un ensemble radiogène équipé selon l'invention d'une bride d'assemblage;
- la fig. 2 montre, dans les mêmes conditions que la fig. 1, ta bride d'assemblage dans une de ses phases de coopération avec des moyens d'alignement;
- la fig. 3 montre les éléments déjà représentés sur les figures précédentes, dans une autre phase de coopération avec les moyens d'alignement.

Pour plus de clarté, les mêmes éléments portent les mêmes références dans toutes les figures.

Comme le montrent notamment les fig. 1 et 3, un ensemble radiogène selon l'invention est essentiellement constituté par:
- une gaine équipée 1, dont la source de rayonnement X 2 est symbolisée par un point sur le dessin;
- un dispositif limiteur de faisceau qui, dans l'exemple décrit, est un diaphragme 3;
- une bride d'assemblage 4A qui, dans l'exemple non limitatif de cette réalisation, est une équerre 4.

La gaine équipée 1 est solidaire d'une semelle 5 par laquelle elle est fixée, grâce aux vis 6, sur la face supérieure 7 de l'équerre 4; cette dernière, par sa face inférieure 8, supporte également le diaphragme 3, fixé par des vis 9. La gaine équipée 1 et le diaphragme 3 sont ainsi assemblés et fixés indépendamment l'un de l'autre, ce qui constitue une caractéristique importante de l'invention grâce à laquelle la gaine équipée 1 et le diaphragme 3 peuvent être mis en place ou ôtés, indépendamment l'un de l'autre.

L'équerre 4 comporte un tourillon 10 engagé dans un trou 11, aménagé selon l'axe X-X, dans l'extrémité d'un porte-tube 12; le tourillon 10 est rendu solidaire du porte-tube 12 par la vis de blocage 13. Celle-ci étant desserrée, l'équerre 4 et donc l'ensemble radiogène sont capables d'effectuer un mouvement de rotation autour de l'axe X-X, ainsi qu'un déplacement parallèlement à cet axe et transversalement au plan de la table d'examen (non représenté).

Ces deux mouvements permettent les réglages de la position de l'équerre 4 avant la pose de la gaine équipée 1 et du diaphragme 3; le but de ces réglages est de faciliter l'alignement ultérieur entre la source de rayonnement X, 2, le diaphragme 3, un quelconque détecteur de rayonnement, non représenté sur la fig. 1, pouvant être, comme dans l'exemple de cette description, un sériographe 14 visible sur les fig. 2 et 3.

La fig. 2 montre le sériographe 14 dont l'accès au plan supérieur est dégagé par l'écartement du panneau porte-patient, ce dernier n'étant pas représenté, ainsi que le statif, dans lequel le sériographe 14 est considéré comme déjà centré de construction.

La fig. 2 comporte également l'équerre 4, déjà citée, qui comporte notamment: un premier évidement 15 circulaire, pratiqué en partant de sa face supérieure 7, qui débouche dans le centre d'un second évidement 16 circulaire, de plus grand diamètre, pratiqué en partant de sa face inférieure 8; l'évidement 16 est représenté, sur le dessin, bouché par une rondelle plombée 17 dont le diamètre lui permet d'être logée et centrée dans l'évidement 16.

La rondelle plombée 17 est traversée en son centre par un premier trou 19, perpendiculaire à son plan et aligné avec les centres des évidements 15 et 16, sur un axe Z-Z.

L'horizontalité de la face supérieure 7 (parallèle à la face inférieure 8) de l'équerre 4, contrôlée par un moyen quelconque, par exemple un niveau, est aisément obtenue par, d'une part, la rotation de l'équerre 4 autour de l'axe X-X et, d'autre part, le réglage de la verticalité d'une colonne, non représentée, supportant le porte-tube 12, grâce aux moyens classiques que cette colonne comporte.

Un fil à plomb 20, passant par le trou 19 de la rondelle plombée 17 et ressortant par un trou 18 traversant également cette dernière, se confond alors avec l'axeZ-Z qu'il projette sur le sériographe 14, et le déplacement parallèlement à l'axe X-X de l'équerre 4 permet à celle-ci d'être alignée par rapport à l'axe de fonctionnement Zᵢ-Zᵢ du sériographe 14. Cet alignement, visualisé par le fil à plomb 20, ne doit pas être modifié par les variations de distance K, entre la face inférieure 8 de l'équerre 4 et le plan supérieur du sériographe 14, si la position de la colonne supportant le porte-tube 12 est correcte; l'éventuel réglage de celle-ci est facilité par la présence du fil à plomb 20.

Le positionnement correct de l'équerre 4 est ainsi obtenu grâce à un moyen qu'elle comporte, constitué par l'évidement 16 qui lui permet de coopérer avec un premier moyen d'alignement afin d'utiliser l'axe de fonctionnement Zᵢ-Zᵢ du sériographe 14 comme référence de position. Ce premier moyen d'alignement est constitué par la rondelle plombée 17 et son trou 19, qui coopère avec le fil à plomb 20, comme cela a été défini précédemment.

Dans la fig. 3, on trouve, placée sur la face supérieure 7 de l'équerre, la gaine équipée 1, dont la fenêtre 21 est logée dans l'évidement 15. La semelle 5 solidaire de la gaine équipée 1 est munie, pour le passage des vis 6 de fixation, de trous 28 dont le diamètre est supérieur à celui nécessaire au passage des vis 6, le diamètre de l'évidement 15 étant également supérieur à celui de la fenêtre 21. La gaine équipée 1 peut être positionnée et fixée de telle sorte que la source de rayonnement X, 2, soit également alignée sur l'axe Z-Z. A cette fin, après avoir ôté le fil à plomb 20 et bouché le trou 18 de la rondelle plombée 17 par un bouchon plombé 22, la phase suivante consiste à: centrer sur le plan supérieur du sériographe 14 un écran de visualisation du rayonnement X, pouvant être un moyen quelconque connu, par exemple un écran fluorescent 23, et procéder à une émission du rayonnement X par la gaine équipée 1 ; ce rayonnement X (non représenté) passant par le trou 19 de la rondelle plombée est visualisé par l'écran fluorescent 23 sur lequel il peut être centré en ajustant la position de la gaine équipée 1 sur l'équerre 4. Après quoi la gaine 1 est fixée par le serrage des vis 6, et la rondelle plombée 17 est ôtée.

Cela constitue une nouvelle caractéristique importante de l'invention qui permet, d'une part, d'effectuer l'alignement rapide de la source de rayonnement X, 2, par la position de la gaine équipée 1 sur un support déjà aligné, qui est l'équerre 4, et, d'autre part, d'effectuer cet alignement avant d'installer le diaphragme 3, ce qui permet d'utiliser l'axe de fonctionnement Z, -Zᵢ du sériographe 14 comme référence de position grâce à la rondelle plombée 17 et son trou 19 qui coopère avec le faisceau de rayonnement X émis par la gaine équipée 1, ainsi qu'il a été précédemment décrit.

Une dernière phase consiste à aligner et à fixer le diaphragme 3 (fig. 1 ) sur la face inférieure 8 de l'équerre 4, par les vis 9; ce diaphragme comporte une collerette 24 et des volets de limitation du faisceau, qui ne sont pas représentés, centrés de construction par rapport à la collerette 24. Celle-ci, dont le diamètre extérieur est identique à celui de la rondelle plombée 17, se loge dans l'évidement 16 de l'équerre 4.

Par cet agencement, qui est une nouvelle caractéristique de l'invention, le diaphragme 3, qui comporte un moyen de centrage de sa position constitué par la collerette 24 coopérant avec l'évidement 16, est correctement positionné dès sa fixation sur l'équerre 4.

Le diaphragme 3 comporte également des rainures 25, dans lesquelles peut être glissée et centrée une plaque plombée 26 percée d'un trou 27 en son centre; cette plaque plombée 26 est utilisée pour refaire l'alignement lors du remplacement d'une gaine équipée 1 défectueuse.

Dans ce cas, un seul des points de l'alignement déjà réalisé est susceptible d'être détruit, et le positionnement correct de la nouvelle gaine équipée 1 s'obtient sans déposer le diaphragme 3 en procédant comme pour la première gaine équipée 1. L'émission d'un rayonnement X qui, passant par le trou 27 de la plaque plombée 26, est visualisée par un écran fluorescent 23 centré sur l'axe de fonctionnement Z, -Z, du sériographe 14 peut être centrée sur l'écran fluorescent 23, en ajustant la position de la gaine équipée 1 sur l'équerre 4.

Les rainures 25 du diaphragme 3 constituent un moyen grâce auquel l'ensemble radiogène peut coopérer avec un second moyen d'alignement; ce second moyen d'alignement, constitué par la plaque plombée 26 et son trou 27 qui coopère avec le faisceau de rayonnement X émis par la gaine équipée 1, permet à celle-ci d'utiliser l'axe de fonctionnement Z₁-Z₁ du sériographe 14 comme référence de position afin de déterminer son alignement par rapport à ce dernier, comme cela a déjà été décrit précédemment.

Cela montre qu'un ensemble radiogène conforme à l'invention permet le remplacement et le réalignement aisé et rapide de la gaine équipée 1, sans nécessiter le démontage du diaphragme 3.

Un tel ensemble radiogène peut être utilisé avec tout statif de radiologie ne nécessitant pas la rotation de la gaine dans ses colliers.

## Revendications

1. Ensemble radiogène comportant une bride (4A) destinée à assembler une gaine équipée (1) et un dispositif limiteur de faisceau (3), associés en fonctionnement à un ou plusieurs détecteurs de rayonnement (14) situés dans un statif de radiologie, caractérisé en ce que la gaine équipée (1 ) et le dispositif limiteur du faisceau sont fixés à la bride (4A), indépendamment l'un de l'autre, et en ce que cette bride (4A) est réglable en position et comporte un moyen de positionnement constitué par un évidement (16) contenant provisoirement un accessoire (17) d'un moyen d'alignement permettant de positionner la bride (4A) par rapport au détecteur de rayonnement (14), ledit évidement (16) contenant, en fonctionnement, un moyen de centrage solidaire du dispositif limiteur de faisceau (3), afin de déterminer dans un premier temps le positionnement de cette bride (4A) par rapport à l'axe de fonctionnement (Z, -Zᵢ ) de l'un des détecteurs de rayonnement et, dans un deuxième temps, de permettre l'alignement, sur cet axe, des axes de fonctionnement de la gaine équipée (1) et du dispositif limiteur du faisceau (3).

2. Ensemble radiogène selon la revendication 1, caractérisé en ce que la bride (4A) est une équerre (4).

3. Ensemble radiogène selon la revendication 1, caractérisé en ce que les moyens d'alignement comportent une rondelle plombée (17) percée en son centre d'un trou (19) et un fil à plomb (20), ladite rondelle plombée (17) constituant l'accessoire contenu dans l'évidement (16), de manière que, dans une première phase, le passage du fil à plomb (20), dans le trou (19), permet l'alignement de l'équerre (4) par rapport à l'axe de fonctionnement (Z₁-Z₁ ) du détecteur de rayonnement (14).

4. Ensemble radiogène selon l'une des revendications précédentes, caractérisé en ce que la gaine équipée (1) comporte des moyens permettant de modifier sa position de fixation sur la bride (4A).

5. Ensemble radiogène selon l'une des revendications 3 ou 4, caractérisé en ce que, dans une seconde phase, le passage d'un rayonnement X émis par la gaine équipée (1 ) à travers le trou (19) détermine l'alignement de cette gaine sur l'axe de fonctionnement (Z, -Zᵢ ) du détecteur de rayonnement (14).

6. Ensemble radiogène selon la revendication 1, caractérisé en ce que le moyen de centrage de position du dispositif limiteur du faisceau (3) est constitué par une collerette (24) et l'évidement (16).

7. Ensemble radiogène selon l'une des revendications précédentes, caractérisé en ce que le dispositif limiteur du faisceau (3) comporte en outre un moyen destiné à recevoir une plaque plombée (26) percée en son centre d'un trou (27) centré sur l'axe de fonctionnement (Z₁-Z₁ ) du détecteur de rayonnement (14).

8. Ensemble radiogène selon la revendication 7, caractérisé en ce que le passage du rayonnement X émis par la gaine équipée (1), dans le trou (27), détermine l'alignement de cette gaine par rapport à l'axe de fonctionnement (Z₁-Z₁ ) du détecteur de rayonnement (14).

## Patentansprüche

1. Bestrahlungsgerät mit einem Flansch (4A) zum Zusammenbau eines Strahlergehäuses (1) mit einer Strahlbegrenzungsvorrichtung (3), welche im Betrieb einem oder mehreren Strahlungsdetektoren (14) zugeordnet sind, die in einem Radiologiestativ angeordnet sind, dadurch gekennzeichnet, dass das Strahlergehäuse (1) und die Strahlbegrenzungsvorrichtung an dem Flansch (4A) unabhängig voneinander befestigt sind und dass dieser Flansch (4A) in seiner Stellung einstellbar ist sowie eine Positioniereinrichtung umfasst, die gebildet ist aus einer Aussparung (16), welche provisorisch ein Zubehörteil (17) einer Ausrichteinrichtung zur Positionierung des Flansches (4A) in bezug auf den Strahlungsdetektor (14) enthält, wobei die genannte Ausnehmung (16) im Betrieb eine fest mit der Strahlbegrenzungsvorrichtung (3) verbundene Zentriereinrichtung enthält, um in einer ersten Phase die Positionierung dieses Flansches (4A) in bezug auf die Betriebsachse (Z₁-Z₁) eines der Strahlungsdetektoren zu bestimmen und in einer zweiten Phase die Ausfluchtung der Betriebsachsen des Strahlergehäuses (1) und der Strahlbegrenzungsvorrichtung (3) mit dieser Achse zu ermöglichen.

2. Bestrahlungsgerät nach Anspruch 1, dadurch gekennzeichnet, dass der Flansch (4A) ein Winkelstück (4) ist.

3. Bestrahlungsgerät nach Anspruch 1, dadurch gekennzeichnet, dass die Ausrichteinrichtung eine bleibesetzte Rundscheibe (17) umfasst, durch deren Mitte ein Loch (19) und ein Lotfaden (20) hindurchgehen, wobei die bleibesetzte Rundscheibe (17) das in der Ausnehmung (16) enthaltene Zubehörteil ist, so dass in einer ersten Phase der Durchgang des Lotfadens (20) durch das Loch (19) die Ausrichtung des Winkelstücks (4) in bezug auf die Betriebsachse (Z₁-Z₁) des Strahlungsdetektors (14) ermöglicht.

4. Bestrahlungsgerät nach einem der vorstehenden Ansprüche, dadurch gekennzeichnet, dass das Strahlergehäuse (1) Mittelumfasst, die eine Veränderung seiner Befestigungsstellung an dem Flansch (4A) ermöglichen.

5. Bestrahlungsgerät nach einem der Ansprüche 3 oder 4, dadurch gekennzeichnet, dass in einer zweiten Phase der Durchgang der von dem Strahlergehäuse (1 ) ausgehenden Röntgenstrahlung durch das Loch (19) die Ausrichtung dieses Gehäuses auf der Betriebsachse (Z₁-Z₁) des Strahlungsdetektors (14) bestimmt.

6. Bestrahlungsgerät nach Anspruch 1, dadurch gekennzeichnet, dass die Einrichtung zur Zentrierung der Stellung der Strahlbegrenzungsvorrichtung (3) durch einen Kranz (24) und die Ausnehmung (16) gebildet ist.

7. Bestrahlungsgerät nach einem der vorstehenden Ansprüche, dadurch gekennzeichnet, dass die Strahlbegrenzungsvorrichtung (3) ferner eine Einrichtung umfasst, die dazu bestimmt ist, eine bleibesetzte Platte (26) aufzunehmen, die in ihrer Mitte von einem Loch (27) durchbrochen ist, das auf die Betriebsachse (Z, -Z,) des Strahlungsdetektors (14) zentriert ist.

8. Bestrahlungsgerät nach Anspruch 7, dadurch gekennzeichnet, dass der Durchgang der von dem Strahlergehäuse (1) ausgehenden Röntgenstrahlung durch das Loch (27) die Ausrichtung dieses Gehäuses in bezug auf die Betriebsachse (Z₁-Z₁) des Strahlungsdetektors (14) bestimmt.

## Claims

1. Irradiation apparatus including a flange (4A) suitable for the assembly of a source enclosure (1 ) and a beam-limiting device (3) associated, in operation, with one or a plurality of radiation detectors (14) arranged within a radiological stand, characterized in that the source enclosure (1) and the beam-limiting device are affixed to the flange (4A) independently of one another and in that this flange (4A) has an adjustable position and comprises positioning means formed of a recess (16) provisionally containing an accessory (17) of an alignment means permitting the flange (4A) to be positioned with respect to the radiation detector (14), said recess (16) containing, in operation, centering means joined with the beam-limiting device (3) in order to determine, in a first phase, the positioning of this flange (4A) with respect to the axis of operation (Z₁-Z₁) of one of the radiation detectors and, in a second phase, to permitthe alignment of the axes of operation of the source enclosure (1) and of the beam-limiting device (3) on this axis.

2. Irradiation apparatus according to Claim 1, characterized in that the flange (4A) is a square (4).

3. Irradiation apparatus according to Claim 1, characterized in that the alignment means comprise a plumbed annular disc (17) having a hole (19) in its centre and a plumb line (20) passing therethrough, said plumbed annular disc (17) forming the accessory contained in the recess (16), in such a manner that, in a first phase, the plumb line (20) passing through the hole (19) permits the alignment of the square (4) with respect to the axis of operation (Z₁-Z₁) of the radiation detector (14).

4. Irradiation apparatus according to any one of the preceding claims, characterized in that the source enclosure (1 ) comprises means permitting to modify its mounting position on the flange (4A).

5. Irradiation apparatus according to Claim 3 or 4, characterized in that, in a second phase, the X-radiation emitted by the source enclosure (1) through the hole (19) determines the alignment of this enclosure with the axis of operation (Z, -Z, ) of the radiation detector (14).

6. Irradiation apparatus according to Claim 1, characterized in that the position-centering means of the beam-limiting device (3) are formed of a collar (24) and the recess (16).

7. Irradiation apparatus according to any one of the preceding claims, characterized in that the beam-limiting device (3) further comprises means suitable for receiving a plumbed plate (26) having a hole (27) throuth its centre which is centered on the axis of operation (Z₁-Z₁) of the radiation detector (14).

8. Irradiation apparatus according to Claim 7, characterized in thatthe X-radiation emitted by the source enclosure (1 ) and passing through the hole (27) determines the alignment of this enclosure with the axis of operation (Z₁-Z₁) of the radiation detector (14).
